# EUROPÄISCHE PATENTSCHRIFT

(11) **EP 1 423 040 B1**
(45) Veröffentlichungstag und Bekanntmachung des Hinweises auf die Patenterteilung: **24.05.2006**
(21) Anmeldenummer: 02797622.4
(22) Anmeldetag: 26.08.2002
(51) Int. Cl.: A47L 9/14

(54) **STAUBSAUGER MIT EINER VERSCHWENKBAREN AUFNAHME FÜR EINE VERSTEIGUNGSPLATTE EINES IN EINEN STAUBBEUTELRAUM EINSETZBAREN STAUBBEUTELS**
VACUUM CLEANER COMPRISING A PIVOTAL FIXTURE FOR A REINFORCING PLATE OF A DUST BAG THAT CAN BE PLACED INSIDE A DUST BAG COMPARTMENT
ASPIRATEUR COMPORTANT UN LOGEMENT PIVOTANT POUR LA PLAQUE DE RIGIDITE D'UN SAC A POUSSIERE A INSERER DANS L'ESPACE COLLECTEUR DE POUSSIERE

(30) Priorität: 30.08.2001 DE 10142509
(43) Veröffentlichungstag der Anmeldung: 02.06.2004
(73) Patentinhaber: BSH Bosch und Siemens Hausgeräte GmbH, 81739 München (DE)
(72) Erfinder: ALBERT, Wilma, 97618 Wülfershausen (DE); KESS, Herbert, 97616 Bad Neustadt (DE); SCHLERETH, Andreas, 97616 Bad Neustadt (DE); SEITH, Thomas, 97616 Bad Neustadt (DE); KLEINHENZ, Albert, 97659 Burgwallbach (DE); RÄDER, Sebastian, 97654 Bastheim (DE)
(86) Internationale Anmeldenummer: PCT/EP2002/009513
(87) Internationale Veröffentlichungsnummer: WO 2003/020098

(56) Entgegenhaltungen:
- EP-A- 0 202 639
- DE-C- 19 942 483
- US-A- 3 328 942
- US-A- 4 591 369
- US-A- 4 733 430
- US-A- 5 755 009

## Beschreibung

Die Erfindung bezieht sich auf einen Staubsauger mit einem in einem Gerätegehäuse vorgesehenen Staubbeutelraum, der mit einem Deckel verschließbar ist, und mit einer verschwenkbaren Aufnahme für eine Versteifungsplatte eines in den Staubbeutelraum einsetzbaren Staubbeutels.

Ein derartiger Staubsauger ist bereits bekannt und wird von der Anmelderin vertrieben.

Aus der US 2 742 105 ist ein Staubsauger bekannt, bei dem ein schwenkbar gelagertes Sperrglied in Form eines Hebelarms vorgesehen ist. Der Staubbeutel ist getrennt von dem Sperrglied gelagert. Bei nicht ordnungsgemäß eingelegtem Staubbeutel ragt der Hebelarm in den Schließweg des den Staubbeutelraum verschließenden Deckels. Das Sperrglied ist so angeordnet, dass es durch eine am Staubbeutel vorgesehene Versteifungsplatte gegen die Kraft einer Feder aus seiner Verriegelungsstellung gedrückt wird.

Aus der DE 40 13 572 C2 ist ein Staubsauger bekannt, bei dem die Versteifungsplatte in eine Aufnahme geschoben wird, die seitliche U-förmige Profilleisten aufweist. Die Versteifungsplatte wird zwischen die sich mit ihren offenen Seiten gegenüberstehenden Profilleisten eingeschoben. Ferner ist ein als Sperrglied oder Filtersperre dienender Schieber vorhanden, der im Verstellweg des Deckels angeordnet ist und somit beim Schließen des Deckels mit dem Deckel in Eingriff steht, wobei er durch eine Feder in Richtung zu dem Deckel in eine Verrriegelungsstellung gedrückt wird. Wenn eine Versteifungsplatte eines Staubbeutels eingesetzt ist, wird das Sperrglied aus seiner Verriegelungsstellung bewegt. Bei fehlender Versteifungsplatte blockiert das Sperrglied das Schließen des Deckels. Das Sperrglied wird über eine als Langloch ausgebildete Längsführung geführt und vollzieht sowohl eine Schwenkbewegung als auch eine Verschiebung in Längsrichtung.

Einer Staubsauger entsprechend dem Oberbegriff des Anspruchs 1 ist bereits aus DE 19942483 bekannt.

Es ist die Aufgabe der Erfindung, einen Staubsauger der eingangs genannten Art zu verbessern.

Erfindungsgemäß wird diese Aufgabe dadurch gelöst, dass die Aufnahme eine trapez- oder trichterförmige Fläche zur Auflage einer an der Versteifungsplatte angebrachten Haltelasche und seitliche Führungsleisten aufweist.

Auf diese Weise ist ein einfaches, leichtes, hygienisches und fehlerfreies Einlegen der Versteifungsplatte zusammen mit dem mit dieser verbundenen Staubbeutel möglich. Der Staubbeutel muss nicht in enge Führungsschienen hineingeschoben werden. Durch die trapez- oder trichterförmige Fläche kann die Versteifungsplatte leicht nach unten geschoben werden und gleitet ohne seitliches Verkanten oder Verhaken nach unten in die Sollposition. Dadurch kann auch ein ungenau eingelegter Staubbeutel durch das Schließen des Deckels in die endgültige Gebrauchsposition gebracht werden. Der Einlegevorgang wird somit durch das Verschließen des Deckels unterstützt oder vollendet, wenn der Staubbeutel nur teilweise in seiner Position gelegt wurde und die Versteifungsplatte noch nicht die Position eingenommen hat, in der die Lufteinlassöffnung in der Versteifungsplatte mittig zu dem Lufteinlassstutzen des Deckels liegt.

Vorteilhafte Weiterbildungen ergeben sich aus den Unteransprüchen und aus der Beschreibung.

Besonders geeignet ist ein Staubsauger, bei dem die Haltelasche an der Versteifungsplatte mit seitlichen Ausnehmungen versehen ist, in die auf der Aufnahme angebrachte Vorsprünge eingreifen.

In einer vorteilhaften Weiterbildung der Erfindung ist vorgesehen, dass die Aufnahme gegen die Kraft einer Feder schwenkbar gelagert ist und ein in Richtung des Verstellwegs des Deckels verschwenkbares Sperrglied, das bei Fehlen der Versteifungsplatte in eine erste, ein Verschließen des Deckels verhindernde Position in dem Verstellweg des Deckels hineingeschwenkt ist und das bei Einsatz der Versteifungsplatte in eine zweite, ein Verschließen des Deckels ermöglichende Position in dem Verstellweg hineingeschwenkt ist. Durch diese Maßnahme ist das Sperrglied als einfaches Element ausgebildet, das zusammen mit der Aufnahme verschwenkbar ist. Durch die Verbindung zwischen dem Sperrglied und der Aufnahme für die Versteifungsplatte wird eine gesonderte Aufnahme für das Sperrglied eingespart. Ein Staubbeutel im Sinne dieser Anmeldung ist jegliches bis auf die Lufteinlassöffnung ganz oder nur teilweise verschlossenes Behältnis, das zur Aufnahme von Staub geeignet ist.

Als Feder ist besonders eine Blattfeder geeignet. Durch die Feder wird die Aufnahme, wenn der Deckel geöffnet ist, in der Sperrstellung gehalten. Nur wenn eine Versteifungsplatte vorhanden ist, kann die Aufnahme aus dieser Stellung herausgeschwenkt werden.

Mit Vorteil wird das Sperrglied durch einen an wenigstens eine der Führungsleisten angebrachten Vorsprung gebildet, der bei Fehlen der Versteifungsplatte in den Verschlussbereich des Deckels hineinragt.

Besonders geeignet ist eine Ausführungsform des Staubsaugers, bei der die Versteifungsplatte durch einen in dem Deckel angebrachten Lufteinlassstutzen während des Verschließens des Deckels in die in die zweite Position verschwenkbar ist.

Um das Positionieren der Versteifungsplatte und somit des ganzen Staubbeutels zu unterstützen, ist vorzugsweise auf der Innenseite des Deckels eine Auskerbung zur Aufnahme der oberen Kante der Versteifungsplatte vorgesehen. Durch die Auskerbung wird die Versteifungsplatte aufgrund der Schwerkraft des unten zuklappenden Deckels nach unten geschoben.

Alternativ oder zusätzlich zu dieser Maßnahme lässt sich vorsehen, dass eine Lufteinlassöffnung in der Versteifungsplatte in ihrem unteren Bereich eine parallel zur oberen Kante der Versteifungsplatte verlaufende Kante aufweist, durch die die Versteifungsplatte mittels des Lufteinlassstutzens in dem Deckel nach unten verschiebbar ist.

Ebenso bezieht sich die Erfindung auf einen Staubbeutel zum Einsatz in einem Staubsauger nach einem der Ansprüche 1 bis 8. Ein derartiger Staubbeutel weist eine Versteifungsplatte auf, die auf ihrer Unterseite eine Lasche hat, die sich nach unten trichter- oder trapezförmig verjüngt.

Nachstehend wird die Erfindung in einem Ausführungsbeispiel anhand der Zeichnungen näher erläutert. Diese zeigen:
- Fig. 1: einen Staubsauger mit Staubbeutelraum und geöffnetem Deckel und eingesetztem Staubbeutel ausschnittweise im Längsschnitt,
- Fig. 2: eine Aufnahme für eine Versteifungsplatte in der Draufsicht,
- Fig. 3: die Aufnahme nach Fig. 2 mit einer eingesetzten Versteifungsplatte in perspektivischer Ansicht,
- Fig. 4: Staubsauger gemäß Fig. 1 in geschlossenem Zustand,
- Fig. 5: den Staubsauger gemäß Fig. 1 ohne Staubbeutel ausschnittweise im Längsschnitt und gegenüber Fig. 1 leicht vergrößert und
- Fig. 6: einen Staubbeutel mit der Versteifungsplatte in der Draufsicht.

Ein Staubsaugern 1 (Fig. 1) weist ein Unterteil 2 und einen Deckel 3 auf. Das Unterteil 2 weist einen Staubsammelraum 4 auf, in den ein Staubbeutel 5 eingebracht ist. Der Staubbeutel 5 weist eine Versteifungsplatte 6 auf, die in eine Aufnahme 7 gesteckt ist. Die Aufnahme 7 weist an ihrem unteren Ende eine Verschwenkwelle 8 auf und ist federnd durch eine in ihrem unteren Bereich angebrachte Blattfeder 9 gegenüber dem Unterteil 2 gelagert, wobei die Blattfeder 9 in eine entsprechende Aufnahme eingesteckt ist.

Die Aufnahme 7 weist eine sich trichter- oder trapezförmig nach unten verjüngende Fläche 10 (Fig. 2) zur Auflage einer Lasche 11 (Fig. 3) auf, die auf der Unterseite der Versteifungsplatte 6 angeordnet ist, um diese leicht zwischen Führungsleisten 12 und 13 der Aufnahme 7 nach unten schieben zu können. Die Lasche 11 weist somit eine an die Fläche 10 angepasste, ebenfalls trapez- oder trichterförmige Kontur auf. Die Versteifungsplatte 6 hat ferner eine Lufteinlassöffnung 14 und eine Grifföffnung 15. Die Lufteinlassöffnung 14 weist eine (hier nicht dargestellte) Gummidichtung auf, die luftdicht gegenüber einem Einlassstutzen 16 in dem Deckel 3 abschließt.

Die Führungsleisten 11 und 12 haben auf ihrem oberen Ende jeweils nach vorn zu der Öffnung des Staubbeutelraums 4 weisende Vorsprünge 17 und 18, die jeweils ein Sperrglied ausbilden und bei Fehlen der Versteifungsplatte 6 ein vollständiges Verschließen des Staubbeutelraums 4 durch den Deckel 3 verhindern (Fig. 5). In diesem Fall liegen die Vorsprünge 17 und 18 in dem Verschlussbereich des Deckels 3. Dadurch wird vermieden, dass bei nicht eingesetztem Staubbeutel 5 angesaugter Schmutz, insbesondere Flusen und Fäden, in das Motorgehäuse gelangt und dort Schäden verursacht.

Wenn die Versteifungsplatte 6 in die Aufnahme 7 hineingeschoben ist, wird durch das Zuschwenken des Deckels 3 die Versteifungsplatte 6 durch den in die Lufteinlassöffnung 14 eingreifenden Einlassstutzen 16 und durch ein auf der Unterseite des Deckels 3 angebrachtes Element 19 mit einer Einkerbung 20 so weit nach unten geschoben, bis ein fester Sitz der Versteifungsplatte 6 in der Aufnahme 7 erreicht ist.

Ein guter Sitz der Versteifungsplatte 6 wird unterstützt, wenn die Lasche 11 mit seitlichen Ausnehmungen 21 und 22 (Fig. 3, 6) versehen ist, in die auf der Aufnahme 7 aufgebrachte Vorsprünge 23 und 24 (Fig. 2) eingreifen oder einrasten.

Um das Absenken der Versteifungsplatte 6 in die Aufnahme 7 beim Einsetzen eines neuen Staubbeutels 5 zu unterstützen, ist in einer vorteilhaften Ausbildung der Erfindung vorgesehen, dass die Lufteinlassöffnung 14 in der Versteifungsplatte nicht kreisrund ist, sondern in ihrem unteren Bereich eine gerade Kante 25 (Fig. 6) hat. Auf diese setzt dann beim Schließen des Deckels 3 der Einlassstutzen 16 auf und drückt die Versteifungsplatte 6 nach unten. In diesem Fall kann das Element 19 auch eingespart werden.

Durch die Erfindung wird ein Staubsauger 1 mit einem Staubsammelraum 4 geschaffen, in den ein Staubbeutel 5 mit einer eine auf ihrer Unterseite angesetzte Lasche 11 aufweisenden Versteifungsplatte 6 einsetzbar ist. Die Lasche 11 verjüngt sich trichter- oder trapezförmig nach unten und ist geeignet zum Einschieben in eine Aufnahme 7, die entsprechend ausgebildet ist. Die Aufnahme 7 hat seitliche Führungsleisten 12, 13, die die Versteifungsplatte 6 beim Hineinschieben führen. Dadurch wird ein leichtes Einführen des Staubbeutels 5 in den Staubsammelraum 4 ohne mühsames Einsetzen in ein Führungsprofil ermöglicht.

Ebenso wird durch die Erfindung ein Staubbeutel 5 mit einer Versteifungsplatte 6 geschaffen, der für die Aufnahme 7 adaptiert ist und ein leichtes Einführen der Versteifungsplatte 6 dadurch ermöglicht, dass diese ebenfalls nach unten trichter- oder trapezförmig verjüngt ist.

## Patentansprüche

1. Staubsauger (1) mit einem in einem Gerätegehäuse vorgesehenen Staubbeutelraum (4), der mit einem Deckel verschließbar ist, und mit einer verschwenkbaren Aufnahme (7) für eine Versteifungsplatte (6) eines in den Staubbeutelraum (4) einsetzbaren Staubbeutels (5), **dadurch gekennzeichnet, dass** die Aufnahme (7) eine trapez- oder trichterförmige Fläche (10) zur Auflage einer an der Versteifungsplatte (6) angebrachten Haltelasche (11) und seitliche Führungsleisten (12, 13) aufweist.

2. Staubsauger (1) nach Anspruch 1, **dadurch gekennzeichnet, dass** die Haltelasche (11) mit seitlichen Ausnehmungen (21, 22) versehen ist, in die auf der Aufnahme (7) angebrachte Vorsprünge (23, 24) eingreifen.

3. Staubsauger (1) nach Anspruch 1 oder 2, **dadurch gekennzeichnet, dass** die Aufnahme (7) gegen die Kraft einer Feder (9) schwenkbar gelagert ist und ein in Richtung des Verstellwegs des Deckels verschwenkbares Sperrglied, das bei Fehlen der Versteifungsplatte (6) in eine erste, ein Verschließen des Deckels (3) verhindernde Position in dem Verstellweg des Deckels (3) hineingeschwenkt ist und das bei Einsatz der Versteifungsplatte (6) in eine zweite, ein Verschließen des Deckels (3) ermöglichende Position in dem Verstellweg hineingeschwenkt ist.

4. Staubsauger (1) nach Anspruch 3, dass die Feder eine Blattfeder (9) ist.

5. Staubsauger (1) nach einem der Ansprüche 1 bis 3, **dadurch gekennzeichnet, dass** das Sperrglied durch einen an wenigstens einer der Führungsleisten angebrachten Vorsprung (17, 18) gebildet ist, der bei Fehlen der Versteifungsplatte (6) in den Verschlussbereich des Deckels (3) hineinragt.

6. Staubsauger (1) nach einem der Ansprüche 1 bis 5, **dadurch gekennzeichnet, dass** die Versteifungsplatte (6) durch einen in dem Deckel (3) angebrachten Lufteinlassstutzen (16) während des Verschließens des Deckels (3) in die in die zweite Position verschwenkbar ist.

7. Staubsauger (1) nach einem der Ansprüche 1 bis 6, **dadurch gekennzeichnet, dass** auf der Innenseite des Deckels (3) eine Einkerbung zur Aufnahme (7) der oberen Kante der Versteifungsplatte (6) vorgesehen ist.

8. Staubsauger (1) nach einem der Ansprüche 1 bis 7, **dadurch gekennzeichnet, dass** eine Lufteinlassöffnung (14) in der Versteifungsplatte (6) in ihrem unteren Bereich eine parallel zur oberen Kante der Versteifungsplatte (6) verlaufende Kante (25) aufweist, durch die die Versteifungsplatte (6) mittels des Lufteinlassstutzens (16) in dem Deckel (3) nach unten verschiebbar ist.

9. Staubbeutel (5) zum Einsatz in einem Staubsauger (1) nach einem der Ansprüche 1 bis 8, **dadurch gekennzeichnet, dass** die Versteifungsplatte (6) auf ihrer Unterseite eine Lasche (11) aufweist, die sich nach unten trichter- oder trapezförmig verjüngt.

## Claims

1. Vacuum cleaner (1) with a vacuum bag space (4), which is provided in an appliance housing and closable by a cover, and with a pivotable mount (7) for a stiffening plate (6) of a dust bag (5) insertable into the dust bag space (4), **characterised in that** the mount (7) has a trapezium-shaped or funnel-shaped surface (10) for support of a retaining strap (11), which is mounted at the stiffening plate (6), and lateral guide strips (12, 13).

2. Vacuum cleaner (1) according to claim 1, **characterised in that** the retaining strap (11) is provided with lateral recesses (21, 22) in which projections (23, 24) mounted on the mount (7) engage.

3. Vacuum cleaner (1) according to claim 1 or 2, **characterised in that** the mount (7) is mounted to be pivotable against the force of a spring (9) and a locking element, which is pivotable in the direction of the adjusting travel of the cover and which in the case of absence of the stiffening plate (6) is pivoted into a first position, which prevents closing of the cover (3), in the adjusting path of the cover (3) and in the case of insertion of the stiffening plate (6) is pivoted into a second position, which enables closing of the cover (3), in the adjusting path.

4. Vacuum cleaner (1) according to claim 3, **characterised in that** the spring is a leaf spring (9).

5. Vacuum cleaner (1) according to one of claims 1 to 3, **characterised in that** the locking element is formed by a projection (17, 18) which is mounted at at least one of the guide strips and which in the case of absence of the stiffening plate (6) protrudes into the closure region of the cover (3).

6. Vacuum cleaner (1) according to one of claims 1 to 5, **characterised in that** the stiffening plate (6) is pivotable into the second position by an air inlet stub pipe (16), which is mounted in the cover (3), during closing of the cover (3).

7. Vacuum cleaner (1) according to one of claims 1 to 6, **characterised in that** a notch for the mount (7) of the upper edge of the stiffening plate (6) is provided on the inner side of the cover (3).

8. Vacuum cleaner (1) according to one of claims 1 to 7, **characterised in that** an air inlet opening (14) in the stiffening plate (6) has in its lower region an edge (25) which extends parallel to the upper edge of the stiffening plate (6) and by which the stiffening plate (6) can be pushed downwardly by means of the air inlet stub pipe (16) in the cover (3).

9. Dust bag (5) for use in a vacuum cleaner (1) according to one of claims 1 to 8, **characterised in that** the stiffening plate (6) has on its underside a strap (11) which tapers downwardly in funnel-shaped or trapezium-shaped manner.

## Revendications

1. Aspirateur (1) comportant un espace (4) pour le sac à poussière prévu dans un boîtier de l'appareil, cet espace pouvant être fermé au moyen d'un couvercle, et comportant un logement pivotant (7) pour une plaque de rigidité (6) d'un sac à poussière (5) insérable dans l'espace (4) pour le sac à poussière, **caractérisé en ce que** le logement (7) présente une surface (10), en forme de trapèze ou d'entonnoir pour le support d'une languette de maintien (11) placée sur la plaque de rigidité (6), et des baguettes de guidage latérales (12, 13).

2. Aspirateur (1) selon la revendication 1, **caractérisé en ce que** la languette de maintien (11) est munie d'évidements latéraux (21, 22) dans lesquels ont prise des saillies (23, 24) placées sur le logement (7).

3. Aspirateur (1) selon la revendication 1 ou 2, **caractérisé en ce que** le logement (7) est logé de manière pivotante contre la force d'un ressort (9) et contre un organe de blocage orientable en direction de la trajectoire de déplacement du couvercle, qui, lorsque la plaque de rigidité (6) fait défaut, est pivoté dans une première position, dans la trajectoire de déplacement du couvercle (3), empêchant une fermeture du couvercle (3) et qui, lorsque la plaque de rigidité (6) est utilisée, est pivoté dans une deuxième position, dans la trajectoire de déplacement, permettant une fermeture du couvercle (3).

4. Aspirateur (1) selon la revendication 3, **caractérisé en ce que** le ressort est un ressort à lames (9).

5. Aspirateur (1) selon l'une quelconque des revendications 1 à 3, **caractérisé en ce que** l'organe de blocage est formé par une saillie (17, 18) placée sur au moins l'une des baguettes de guidage, cette saillie dépassant dans la zone de fermeture du couvercle (3) lorsque la plaque de rigidité (6) fait défaut.

6. Aspirateur (1) selon l'une quelconque des revendications 1 à 5, **caractérisé en ce que** la plaque de rigidité (6) est pivotante dans la deuxième position pendant la fermeture du couvercle (3) au moyen d'une tubulure d'entrée d'air (16) placée dans le couvercle (3).

7. Aspirateur (1) selon l'une quelconque des revendications 1 à 6, **caractérisé en ce qu'**une encoche est prévue sur le côté intérieur du couvercle (3) pour le logement (7) du bord supérieur de la plaque de rigidité (6).

8. Aspirateur (1) selon l'une quelconque des revendications 1 à 7, **caractérisé en ce qu'**un orifice d'entrée d'air (14) dans la plaque de rigidité (6) présente dans sa partie inférieure un bord (25) s'étendant parallèlement au bord supérieur de la plaque de rigidité (6), au moyen duquel la plaque de rigidité (6) est coulissante vers le bas dans le couvercle (3) au moyen de la tubulure d'entrée d'air (16).

9. Sac à poussière (5) pour utilisation dans un aspirateur (1) selon l'une quelconque des revendications 1 à 8, **caractérisé en ce que** la plaque de rigidité (6) présente une languette (11) sur son côté inférieur, qui se rétrécit vers le bas en forme d'entonnoir ou de trapèze.
